# EUROPÄISCHE PATENTSCHRIFT

(11) **EP 0 176 668 B1**
(45) Veröffentlichungstag und Bekanntmachung des Hinweises auf die Patenterteilung: **29.03.1989**
(21) Anmeldenummer: 85108015.0
(22) Anmeldetag: 28.06.1985
(51) Int. Cl.: D01G 23/02

(54) **Füllschachtanordnung für Fasermaterial**
Feeding hopper structure for fibre material
Disposition d'un puits d'alimentation pour matière fibreuse

(30) Priorität: 18.09.1984 CH 4465/84
(43) Veröffentlichungstag der Anmeldung: 09.04.1986
(73) Patentinhaber: MASCHINENFABRIK RIETER AG, CH-8406 Winterthur (CH)
(72) Erfinder: Binder, Rolf, CH-8352 Schottikon (CH); Stäeheli, Paul, CH-9535 Wilen b. Wil (CH); Stäehli, Urs, CH-8488 Turbenthal (CH); Knabenhans, Fritz, CH-8404 Winterthur (CH)

(56) Entgegenhaltungen:
- DE-C- 729 040
- FR-A- 1 435 978
- FR-A- 2 509 757
- GB-A- 953 472
- GB-A- 2 043 128
- GB-A- 2 099 869
- US-A- 4 240 180

## Beschreibung

Die vorliegende Erfindung bezieht sich auf eine Füllschachtanordnung gemäss dem Oberbegriff des Patentanspruchs 1.

Eine solche Anordnung ist aus der US-A-4 240 180 bekannt. Darin wird die Abluftkammern sowie durch eine Kondensatortrommel geführt, so daß die Abluft durch mehrere nachgeschaltete sich daran anschließende Klappe eine direkte Steuerung der Abluftströmung nicht gestattet.

Durch die deutsche Auslegeschrift Nr. 1 510 323 ist es bereits bekannt, jalousieartig angeordnete, schwenkbare Klappen vorzusehen, welche eine perforierte Wand, welche sich zwischen einem Luftschacht und einem Rückflußschacht befindet, abzudecken. Dabei geschieht dies zum Zweck, ein sukzessives Auffüllen des Rückflussschachtes zu erhalten.

Die deutsche Offenlegungsschrift Nr. 3 239 524 A1 zeigt eine Klappe an einer Vorrichtung zum Zuführen von Fasern zu einer Krempelmaschine. Diese dient dazu, ein Variieren des Unterdrucks im Luftauslassraum, der sich an die perforierte Wand eines Sammelkastens für das Fasermaterial anschliesst, zu verhindern.

Die vorliegende Erfindung betrifft die im kennzeichnenden Teil des Patentanspruchs 1 definierten Merkmale. Dabei dient die Klappe gemäss vorliegender Anmeldung einem wesentlich anderen Zweck als dies bei den bekannten Klappen der Fall ist. Sie verschafft die Möglichkeit, das Transportmedium für das Fasermaterial im Füllschacht regulieren zu können oder eine weitere Zuführung desselben zu unterbinden. Dies ist beim Abstellen einzelner Karden notwendig. Es besteht somit die Möglichkeit, bei zunehmendem Füllniveau des Schachtes mittels dem auf die Materialsäule wirkenden pneumatischen Druck das Auffüllen des Schachtes zu regulieren. Man erhält dadurch ein gleichmässig dichtes Flockenmaterial in allen Höhen der Füllschächte. Das Verstopfen und Überfüllen des Transportkanals wird verhindert. Mit anderen Worten, es lässt sich durch Verändern des Klappenwiderstandes die Dichte des Flockenmaterials beliebig beeinflussen und damit vergleichmässigen.

Es werden in den Patentansprüchen und in der Beschreibung ausschliesslich Karden erwähnt. Die Erfindung ist jedoch z. B. auch für Krempelmaschinen anwendbar.

Im nachfolgenden ist die Erfindung anhand von Ausführungsbeispielen und der Figuren der Zeichnung näher erläutert. In der letzteren sind
Fig. 1 + 7 Querschnitte durch eine Füllschachtanordnung mit an der Abluftkammer angebrachter Absperrklappe, ist
Fig. 2 eine spezielle Ausführungsform eines Absperrklappenaufbaues, sind
Fig. 3 + 4 Kurven, welche durch Sperrklappen erzeugte Luftwiderstände darstellen, sind
Fig. 5 + 6 Druckunterschiede zwischen dem Transportkanal und der Abluftleitung zeigende Darstellungen.

In den Figuren sind gleiche Teile mit gleichen Bezugszeichen versehen.

Fig. 1 zeigt einen Füllschacht 11, welcher mit vom Transportkanal 12 geliefertem Fasermaterial beschickt wird. Das Fasermaterial wird im Kanal 12 mittels eines Transportmediums, welches im allgemeinen Luft ist, transportiert. Der Schacht 11 ist mit einer Abluftkammer 13 zusammengebaut und durch eine luftdurchlässige, z. B. perforierte Wand 14, von dieser getrennt. Das sich am unteren Teil des Schachtes 11 angesammelte Fasermaterial 15 wird durch ein Speisewalzenpaar 16 einer nicht gezeigten Kardenmaschine oder einer Auflösewalze zugeführt.

In einer von der perforierten Wand 14 verschiedenen Wand 17 der Abluftkammer 13 befindet sich eine Öffnung 18. Über dieser und auf der Aussenseite der Kammer 13 ist eine um eine Achse 19 schwenkbare, als Platte ausgebildete Sperrklappe 20 angebracht. Ein Stab 21 ist quer zur Klappe 20 angeordnet und an dieser befestigt. Er trägt ein Gewicht 22, dessen Abstand von der Klappe 20 beliebig einstellbar ist. Die Teile 20 bis 22 befinden sich im Innern einer Verbindungsleitung 23, welche zur Abluftleitung 24 führt. Schliesslich ist noch ein steuerbares Stossglied 25 vorhanden, welches mittels eines Betätigungsgerätes 26, z. B. einer Kolben-Zylinder-Einrichtung, betätigbar ist.

Im Betrieb der Anordnung der Fig. 1 wird im Transportkanal 12 dauernd Fasermaterial mittels eines Transportmediums gefördert. Dabei fliesst das Medium in zur Zeichenebene senkrechter Richtung. Aus dem Transportkanal 12 ausgeschiedene Fasern fallen in den Füllschacht 11. Dabei ist eine in Richtung der eingezeichneten Pfeile 27 vorhandene Strömung des Transportmediums vorhanden. Das im Füllschacht 11 angesammelte Fasermaterial wird durch das Speisewalzenpaar 16 einer Kardenmaschine oder einer Auflösewalze zugeführt. Die durch die Pfeile 27 angegebene Luftströmung liegt nur vor, wenn sich die Klappe 20 in einer, z. B. der strichliert gezeichneten, Offenstellung befindet, also um den Winkel a aus seiner Schließstellung verschwenkt ist. Wenn dies der Fall ist, fliesst das in die Schächte 11 und 13 eingeströmte Medium durch die Öffnung 18 in die Verbindungsleitung 23, von welcher es über die Abluftleitung 24 weggeführt wird.

Falls das vom Walzenpaar 16 und die von diesem belieferte Karde aus irgendeinem Grund abgestellt werden, so soll die Zufuhr von Fasermaterial zum Füllschacht 11 ebenfalls unterbunden werden. Zu diesem Zweck wird mittels des Betätigungsgerätes 26 die Klappe 20 in ihre Schließstellung gestossen. Zwischen den Walzen des Paares 16 und den Wänden des Schachtes 11 kann praktisch keine Luft entweichen und mit zunehmender Menge des Fasermaterials 15 im Schacht 11 nimmt dessen Luftdurchlässigkeit ab. Wenn sich die Klappe 20 in ihrer Schließstellung und sich im Schacht 11 genügend Fasermaterial 15 befindet, so fliesst daher praktisch keine Luft mehr in den Schacht 11 hinein, d.h. das sich im Transportkanal 12 weiterhin durchbewegende Fasermaterial wird über den Schacht 11 hinweggeblasen und gelangt nicht mehr in diesen hinein.

Die gezeigte Anordnung gestattet somit, beim Abstellen einer Karde auf einfache Weise die Zufuhr von weiterem Flockenmaterial zu verhindern. Das sich bereits im Schacht befindliche Material wird unter diesen Umständen nicht noch zusätzlich verdichtet. Ein Überfüllen und Verstopfen des Transportkanals 12 wird vermieden.

Der Stab 21 und das an ihm befestigte Gewicht 22 erzeugen durch ihre Schwerkraft ein im Sinne eines Schliessens der Öffnung 18 wirkendes Drehmoment auf die Klappe 20. Bei nicht betätigter Kolben-Zylinder-Einrichtung 26 bewirkt infolgedessen der zwischen dem Kanal 12 und der Leitung 24 vorhandene Unterschied des Luftdrucks Ap ein Öffnen der Klappe 20, wobei sich bei einer gewissen Schräglage derselben ein Gleichgewicht einpendelt, bei welchem sich der von der strömenden Luft ausgeübte Druck und das von den Teilen 20, 21 und 22 ausgeübte Drehmoment die Waage halten.

Das durch die Teile 20, 21 und 22 ausgeübte Drehmoment bildet ein ausgleichendes Widerstandsmoment A pK für den durch den Schacht 11 und die Kammer 13 fliessenden Luftstrom. Dieses kann durch das Gewicht 22 verändert und damit nach Wunsch gewählt werden. Auf diese Weise kann durch Variieren des Gewichts 22 die Dichte des sich im Schacht 11 ansammelnden Fasermaterials beliebig beeinflusst werden.

Bei relativ vollem Schacht 11 nimmt der Luftstrom in diesem ab. Dazu kommt, dass die Klappe 20 zusätzlich den Luftstrom drosselt. Dadurch wird die in einem stark gefüllten Schacht 11 fliessende Luft zusätzlich reduziert und ein zu starkes Kompaktwerden des Fasermaterials 15 vermieden.

In Fig. 2 ist eine weitere Ausführungsform mit einer Sperrklappe gezeigt. Mit 17 ist wiederum die Wand einer wie in Fig. 1 gezeigten Abluftkammer 13 bezeichnet, wobei diese Wand nicht die luftdurchlässige ist. Die in dieser Wand 17 vorhandene Öffnung 18 dient ebenfalls dem Durchfliessen der Abluft zu einer Abluftleitung. Eine Sperrklappe 30 ist um eine Achse 29 schwenkbar angeordnet. Von einem senkrecht zur Klappe 30 an dieser befestigen Stab 31 ist ein in dessen Längsrichtung beliebig einstellbares Gewicht 32 getragen. Eine Offenstellung der Klappe 30 ist wiederum strichliert gezeichnet. Die Luft strömt bei geöffneter Klappe 30 von einem nicht gezeichneten Transportkanal, gemäss Fig. 2 von links nach rechts, durch die Öffnung 18 zu einer nicht gezeichneten Abluftleitung. Der Winkel, um den die Klappe 30 in ihre Offenstellung geschwenkt ist, ist mit a bezeichnet.

Die Fig. 3 und 5 beziehen sich auf die Arbeitsweise der in Fig. 1 gezeigten Klappe 20 und die Fig. 4 und 6 auf die Arbeitsweise der Klappe 30 der Fig. 2. In beiden Fig. 3 und 4 ist als Abszisse die Klappenverschwenkung a und als Ordinate das durch die Klappe 20 bzw. 30 gebildete Widerstandsmoment A pK aufgetragen. Es ist ersichtlich, dass das letzere bei der in Fig. 1 gezeigten Anordnung der Teile 20, 21, 22 ungefähr konstant bleibt, hingegen bei der Anordnung der Teile 30, 31, 32 mit zunehmendem Winkel a abnimmt.

In den Fig. 5 und 6 ist als Abszisse die durch die Öffnung 18 fliessende Luftmenge L und als Ordinate der Druckunterschied A p zwischen dem Transportkanal 12 und der Abluftleitung 24 aufgetragen. Die Variation der Luftmenge L entspricht der Veränderung des Winkels a, so dass als Abszisse auch der Winkel a angenommen werden kann. Die Fig. 5 und 6 zeigen, dass bei der Ausführungsform der Fig. 1 mit zunehmendem Öffnungswinkel a der von der Klappe 20 erzeugte, zusätzliche Druck zunimmt, während er bei der Ausführungsform nach Fig. 2 konstant bleibt. Damit unterstützt das Drehmoment der Klappe 20 eine Reduktion der durch den Füllschacht 11 durchfliessenden Luft bei zunehmendem Öffnungswinkel a, während die Klappe 30 bei wechselndem Öffnungswinkel a ein Konstanthalten der durch den Füllschacht fliessenden Luft bewirkt.

Gemäss der Erfindung ist somit die Möglichkeit vorhanden, je nach den Anforderungen, den durch die Klappe gebildeten Widerstand unabhängig vom Öffnungswinkel a, d. h. konstant zu halten oder diesen als mit steigender Luftmenge zunehmend auszuführen. Durch entsprechende Umgestaltung bzw. geänderte Anordnung der Teile 20, 21, 22; 30, 31, 32 ist es auch möglich, den Widerstand der Klappe mit steigender Luftmenge abnehmend zu gestalten. Der dank eines ausgeglichenen Drehmomentes durch die Klappe 30 ausgeübte, abnehmende Druckverlust erlaubt insbesondere, einen konstanten Druck auf das Fasermaterial im Schacht 11 auszuüben und damit eine ausgeglichene Gewichts- und Dichteverteilung im Füllschacht zu erhalten.

Ein weiteres Beispiel einer Füllschachtanordnung ist in Fig. 7 dargestellt. Wie das Beispiel der Fig. 1, weist auch dieses einen Füllschacht 11, einen Transportkanal 12, eine Abluftkammer 13, eine perforierte Wand 14, eine Öffnung 18, eine Verbindungsleitung 23 und eine Abluftleitung 24 auf. Eine Sperrklappe 40 ist wiederum, um eine Achse 39 schwenkbar, an einer Wand 17 der Abluftkammer 13, welche nicht die perforierte Wand 14 ist, befestigt. Ein Stab 41 mit einem Gewicht 42 kann zum Ausbalancieren der Klappe 40 vorgesehen sein, kann jedoch auch weggelassen werden.

Von einem Speisewalzenpaar ist die Walze 33 fest und die Walze 34 in einer Führung 35 gleitbar gelagert. Die letztere unterliegt ausserdem, z. B. mittels einer Feder (nicht gezeichnet), einer gegen das zwischen den Walzen 33, 34 durchlaufende Fasermaterial gerichteten Vorspannung. Die Position der Walze 34 wird einem Signalgeber 36 angegeben, welcher ein Signal abgibt, das die Abweichung von einem Sollwert kennzeichnet. Dieses Signal ist von der Dichte und damit von der Dicke des sich zwischen den Walzen 33 und 34 befindlichen Fasermaterials abhängig. Es gelangt zu einem Regler 37, welcher z. B. einen Antrieb 38 betätigt, durch welchen die Sperrplatte 40 um ihre Achse 39 geschwenkt werden kann. Falls ein Ausgleich für das Gewicht der Klappe 40 oder für den auf die letztere durch den Luftstrom erzeugten Druck erwünscht ist, kann, wie bereits erwähnt, ein Stab 41 mit einem Gewicht 42 vorgesehen sein.

Im Betrieb der Anordnung nach Fig. 7 fördern die Walzen 33, 34 das Fasermaterial 15 unter Zusammenpressen desselben nach unten. Falls das geförderte Material in der Menge variiert, ist es nicht gleichmässig dick.

Damit wird beim Vorliegen grosser Dicke die Walze 34 nach rechts, beim Vorliegen kleiner Dicke nach links verschoben. Diese Verschiebungen werden an den Signalgeber 36 übertragen und beispielweise in elektrische Signale umgewandelt. Diese wiederum steuern den Regler 37 in der Weise, dass dieser ein Ausgangssignal erzeugt, welches den Antrieb 38 in der einen oder anderen Richtung betätigt, welcher seinerseits ein Schwenken der Klappe 40 im schliessenden oder öffnenden Sinn bewirkt. Falls das Material 15 zu dicht ist, wird die Klappe 40 gegen ihre Schließstellung bewegt, falls es zu wenig dicht ist, wird die Klappe 40 weiter geöffnet. Falls die Klappe 40 stärker geschlossen wird, so strömt weniger Luft durch die Öffnung 18 und damit auch durch den Schacht 11. Dadurch wird das Fasermaterial 15 weniger zusammengepresst. Zudem fliegen, ebenfalls wegen der reduzierten Strömung des Transportmediums, im Kanal 12 mehr Faserflocken über den Schacht hinweg, so dass sich dieser weniger stark füllt. Bei zu wenig dickem Fasermaterial finden die eben

beschriebenen Vorgänge umgekehrt statt. Durch geeignete Wahl, insbesondere der Charakteristik des Reglers 37, lässt sich somit die Grösse des von der Klappe 40 ausgeübten Luftwiderstandes in Abhängigkeit von der Dicke des Fasermaterials 15 beliebig wählen.

Es sei noch erwähnt, dass sich die Klappen 20 oder 30 stets ausserhalb der Kammer 13 befinden müssen, da ihre Schwenkung vom durch die Öffnung 18 durchströmenden Transportmedium beeinflusst wird. Im Beispiel der Fig. 7 ist zwischen dem Antrieb 38 und der Klappe 40 eine starre Verbindung vorhanden, so dass sich die Klappe 40 sowohl im Innenraum als auch, wie gezeigt, ausserhalb der Abluftkammer 13 befinden kann.

## Patentansprüche

1. Füllschachtanordnung für Fasermaterial an einer Karde, mit einem Füllschacht (11) zur Aufnahme der von einem Transportkanal gelieferten Fasern mit einem an seinem unteren Ende befindlichen Speisewalzen-Paar, sowie mit einer von diesem Füllschacht (11) durch eine luftdurchlässige Wand (14) getrennte Abluftkammer (11) und mit einer schwenkbaren Abluftklappe (20, 30, 40) zwischen der Abluftkammer (13) und einer Abluftleitung (23, 24),
dadurch gekennzeichnet,
dass die Abluftkammer (13) einen einzigen Raum umfasst und, dass die Abluftklappe (20, 30, 40) über einer Öffnung (18) in einer ihrer Wände (17) angeordnet ist, welche nicht die luftdurchlässige ist und, dass die Abluftklappe (20, 30, 40) derart über der Öffnung angebracht ist, dass die Öffnung (18), für die Füllung des Füllschachtes (11) in wählbare Luftwiderstände der Öffnung (18) veränderbar ist.

2. Anordnung nach Anspruch 1, dadurch gekennzeichnet, dass die Klappe (20, 30,40) ausserdem für den Unterbruch der Zuspeisung der Faserflocken in den Füllschacht (11), derart vorgesehen ist, dass die Öffnung (18) durch die Klappe (20, 30, 40) mittels eines Betätigungsgerätes (26, 40) abschliessbar ist.

3. Anordnung nach Anspruch 1, dadurch gekennzeichnet, dass die Klappe (40) mittels einer Steueranordnung (36, 37, 38) für die Wählbarkeit der Luftwiderstände einstellbar ist, welche auf die zwischen dem Speisewalzenpaar (33, 35) vorhandene Menge des Fasermaterials steuerbar ist.

4. Anordnung nach Anspruch 2, dadurch gekennzeichnet, dass die Klappe (20, 30) um eine Achse (19, 29) schwenkbar und ein Gewicht (22, 32) an ihr befestigt ist, welches ein im Sinne eines Schliessens der Öffnung (18) durch die Klappe (20, 30) auf diese wirkendes Drehmoment bildet.

5. Anordnung nach Anspruch 5, dadurch gekennzeichnet, dass die Klappe (20, 30) als eine um eine horizontale Achse (19, 29) schwenkbare Platte ausgebildet ist, dass ein Absperren der Öffnung (18) in der vertikalen Lage der Platte eintritt, dass das Gewicht (22, 32) von einem quer zur Platte angeordneten und an dieser befestigten Stab (21, 31) getragen ist und in bezug auf die Platte (20, 30) in beliebige Positionen einstellbar ist.

7. Anordnung nach Anspruch 6, dadurch gekennzeichnet, dass sich die Platte (30) von der Schwenkachse (29) nach oben erstreckt und dass der Stab (31) in unmittelbarer Nähe der Schwenkachse (29) an der Klappe (30) befestigt, zu dieser senkrecht angeordnet und gegen das Innere der Kammer (13) gerichtet ist.

## Claims

1. Feedchute arrangement for fiber material at a card with a feed chute (11) for receiving fibers delivered from a transport duct with a feed roller pair located at its lower end together with an air outflow chamber (13) separated from this feed chute (11) by an air permeable wall (14) and with a pivotable flap (20, 30, 40) between the outflow chamber (13) and an outflow duct (23, 24),
characterised in that
the outflow chamber (13) comprises a single compartment and in that the flap (20, 30, 40) is arranged over an opening (18) in one of its walls (17), which is not the air permeable one, and in that the flap (20, 30, 40) is so arranged over the opening that the opening (18) is changeable in selectable air resistances of the opening (18) for filling of the feed chute (11).

2. Arrangement according to claim 1,
characterised in that
the flap (20, 30,40) is also so arranged to interrupt the feed of fiber flocks into the feed chute (11) that the opening (18) is closeable by the flap (20, 30,40) by means of an operating device (26, 40).

3. Arrangement according to claim 1,
characterised in that the flap (40) is settable by means of a control arrangement (36, 37, 38) for the selectability of the air resistances which is controllable in response to the quantity of fiber material between the feed roller pair (33, 35).

4. Arrangement according to claim 2
characterised in that the flap (20, 30) in pivotable about an axis (19, 29) and a weight (22, 32) is secured thereto and exerts a turning moment on the flap (20, 30) in a sense tending to cause the flap (20, 30) to close the opening (18).

5. Arrangement according to claim 5
characterised in that the flap (20, 30) is formed as a plate pivotable about a horizontal axis (19, 29), in that closing of the opening (18) occurs with the plate in the vertical disposition, in that the weight (22, 32) is carried by a bar (21, 31) secured to the plate and extending transverse thereto and settable in desired positions relative to the plate (20, 30).

6. Arrangement according to claim 5,
characterised in that the plate (30) extends upwardly from the pivot axis (29) and in that the bar (31) is secured to the plate (30) in the immediate neighbourhood of the pivot axis (29), is arranged at right angles to the plate and is directed towards the interior of the chamber (13).

## Revendications

1. Disposition d'un silo d'alimentation près d'une carde, alimentée en matière fibreuse, avec un silo d'alimentation (11) servant à la réception des fibres livrées par un canal de transport et ayant une paire de rouleaux alimentaires située dans sa partie inférieure, ainsi qu'avec une chambre d'écoulement d'air (13) séparée de ce silo d'alimentation (11) par une paroi perméable à l'air (14), et avec un clapet d'évacuation d'air pivotant (20, 30, 40) situé entre la chambre d'écoulement d'air (13) et une conduite d'évacuation d'air (23, 24),
caractérisée par le fait
que la chambre d'écoulement d'air (13) comprend une chambre unique, et que le clapet d'évacuation d'air (20, 30, 40) est disposé au-dessus d'une ouverture (18) pratiquée dans une des parois (17) qui n'est pas perméable à l'air, et que le clapet d'évacuation d'air (20, 30, 40) est disposé au-dessus de l'ouverture de telle sorte que l'ouverture (18) est variable, pour le remplissage du silo d'alimentation (11), en fonction des résistances à l'air variables au choix de l'ouverture (18).

2. Disposition selon revendication 1,
caractérisée par le fait que le clapet (20, 30, 40) est en outre prévu pour interrompre l'alimentation en flocons de fibres du silo d'alimentation (11), de telle sorte que l'ouverture (18) peut être fermée par le clapet (20, 30, 40) au moyen d'un appareil d'actionnement (26, 38).

3. Disposition selon revendication 1,
caractérisée par le fait que le clapet (40) est réglable pour le choix des résistances à l'air, à l'aide d'un arrangement de commande (36, 37, 38), commandé par la quantité de matière fibreuse qui existe entre la paire de rouleaux alimentaires (33, 35).

4. Disposition selon revendication 2,
caractérisée par le fait que le clapet (20, 30) est pivotable autour d'un axe (19, 29) et qu'un poids (22, 32), fixé sur lui, forme un moment de torsion agissant sur le clapet (20, 30) dans le sens de fermer l'ouverture (18) par celui-ci.

5. Disposition selon revendication 5,
caractérisée par le fait que le clapet (20, 30) est formé comme une plaque pouvant pivoter autour d'un axe horizontal (19, 29), qu'une fermeture de l'ouverture (18) se produit dans la position verticale de la plaque, que le poids (22, 32) est porté par une tige (21, 31) disposée verticalement sur la plaque et fixée sur cette plaque, poids qui est réglable dans des positions au choix, par rapport à la plaque (20, 30).

6. Disposition selon revendication 6,
caractérisée par le fait que la plaque (30) s'étend vers le haut depuis l'axe de pivotement (29), et que la tige (31) est fixée sur le clapet (30) dans les environs immédiats de l'axe de pivotement (29), qu'elle est disposée perpendiculairement au clapet et dirigée vers l'intérieur de la chambre (13).
